# EUROPÄISCHE PATENTSCHRIFT

(11) **EP 0 766 163 B1**
(45) Veröffentlichungstag und Bekanntmachung des Hinweises auf die Patenterteilung: **21.04.1999**
(21) Anmeldenummer: 96114180.1
(22) Anmeldetag: 04.09.1996
(51) Int. Cl.: G05F 3/20, G05F 3/22

(54) **Schaltungsanordnung zur Erzeugung eines Biaspotentials**
Circuit for generating a bias voltage
Circuit pour générer une tension de polarisation

(30) Priorität: 26.09.1995 DE 19535807
(43) Veröffentlichungstag der Anmeldung: 02.04.1997
(73) Patentinhaber: SIEMENS AKTIENGESELLSCHAFT, 80333 München (DE)
(72) Erfinder: Wilhelm, Wilhelm, Dr., 81477 München (DE); Hölzle, Josef, 86825 Bad Wörishofen (DE)

(56) Entgegenhaltungen:
- EP-A- 0 375 998
- EP-A- 0 524 154

## Beschreibung

Die Erfindung betrifft eine Schaltungsanordnung zur Erzeugung eines Biaspotentials wie aus dem Dokument EP-A-375998 bekannt ist.

Bisher lagen Versorgungsspannungen für integrierte Logikschaltungen meist im Bereich um 5 Volt. So benötigen CMOS-Schaltungen und TTL-Schaltungen beispielsweise 5,0 Volt und ECL-Schaltungen entweder 4,5 Volt oder 5,2 Volt. Moderne CMOS-Bausteine benötigen dagegen nur noch 3,3 Volt als Versorgungsspannung und werden in Zukunft die bisherigen Schaltungen mit einer Versorgungsspannung von 5 Volt ersetzen. Es ist daher wünschenswert, auch künftige bipolare Schaltungen ebenfalls mit einer Versorgungsspannung von 3,3 Volt betreiben zu können. Noch günstiger ist es, wenn die bipolaren Schaltungen beispielsweise in einem Spannungsbereich von 3 bis 6 Volt ohne Änderung der Beschaltung einsetzbar wären, da damit die Schaltung an jede gerade zur Verfügung stehende Spannungsquelle angeschlossen werden kann.

Zu diesem Zweck sind Biaspotentiale notwendig, die einen Einfluß der Versorgungsspannung auf die Funktion der Schaltung verhindern. Die Biaspotentiale sollten im Hinblick auf die Anwendung in einer bipolaren Schaltung ebenfalls in bipolarer Schaltungstechnik erzeugt werden. Mit einem derart von der Versorgungsspannung unabhängigen Biaspotential ließen sich sowohl digitale als auch analoge Schaltungen realisieren, die bei höheren ebenso wie bei niedrigeren Versorgungsspannungen betrieben werden können.

Aufgabe der Erfindung ist es, eine Schaltungsanordnung zur Erzeugung eines von der Versorgungsspannung unabhängigen Biaspotentials anzugeben, die auch bei niedrigen Versorgungsspannungen betrieben werden kann.

Die Aufgabe wird gelöst durch eine Schaltungsanordnung gemäß Patentanspruch 1. Ausgestaltungen und Weiterbildungen des Erfindungsgedankens sind Gegenstand von Unteransprüchen.

Die Erfindung wird nachfolgend anhand der in den Figuren der Zeichnung dargestellten Ausführungs- und Anwendungsbeispiele näher erläutert. Es zeigt:
- Figur 1: ein Ausführungsbeispiel einer erfindungsgemäßen Schaltungsanordnung,
- Figur 2: eine Anwendung der Schaltungsanordnung nach Figur 1 bei einer Logikschaltung,
- Figur 3: eine Anwendung der Schaltungsanordnung nach Figur 1 bei einer Treiberschaltung und
- Figur 4: die Anwendung der Schaltungsanordnung nach Figur 1 bei einer Verstärkerschaltung.

Bei der erfindungsgemäßen Schaltungsanordnung nach Figur 1 ist ein Transistor 2 vorgesehen, dessen Kollektor an ein Versorgungspotential 1 angeschlossen ist. Zwischen Basis und Kollektor des Transistors 2 ist ein Widerstand 3 geschaltet. Die Basis des Transistors 2 ist zudem über eine Stromquelle 5 an ein Bezugspotential 4 angeschlossen. Eine Stromquelle 6 ist zwischen den Emitter des Transistors 2 und das Bezugspotential 4 geschaltet. Ein Transistor 7, dessen Kollektor an das Versorgungspotential 1 angeschlossen ist, ist basisseitig mit dem Emitter des Transistors 2 verbunden. Der Emitter des Transistors 7 ist über eine Stromquelle 8 mit dem Bezugspotential 4 gekoppelt. Weiterhin ist ein Transistor 9 vorgesehen, dessen Basis über einen Widerstand 10 mit dem Emitter des Transistors 7 und dessen Emitter über einen Widerstand 11 mit dem Versorgungspotential 1 verbunden ist. Die Basis des Transistors 9 ist zudem über einen Widerstand 27 sowie eine seriell dazu in Reihe geschaltete Diode 12 in Durchlaßrichtung mit dem Bezugspotential 4 gekoppelt. Der Transistor 9 weist zwei Emitter auf, die jeweils über einen Widerstand 13 bzw. 13' an das Bezugspotential 4 angeschlossen sind. Die Widerstände 10, 11, 13, 13' und 27 haben alle den gleichen Widerstandswert. Alternativ können die beiden Widerstände 13 und 13' auch durch einen einzigen Widerstand mit einem demgegenüber halben Widerstandswert ersetzt werden, wenn der Transistor 9 nur einen Emitter aufweist. Jedoch ist die Ausgestaltung mit zwei Emittern und den zugehörigen Widerständen günstiger hinsichtlich Exemplarstreuungen. In dem Fall weisen alle die Widerstände 10, 11, 13, 13' den gleichen Widerstandswert auf, was in integrierter Schaltungstechnik wesentlich einfacher und genauer zu realisieren ist als bestimmte Widerstandsverhältnisse. Der Widerstand 27 kann ebenfalls den gleichen Widerstandswert aufweisen, kann aber unter Umständen auch zur Anpassung der Diode 12 an die Basis-Emitter-Strecke des Transistors 9 verändert werden und gegebenenfalls ganz entfallen.

Die Stromquelle 6, deren Strom von der zwischen dem Bezugspotential 4 und dem Versorgungspotential 1 auftretenden Versorgungsspannung abhängig ist, weist bei einer Weiterbildung der Erfindung einen Transistor 14 auf, dessen Emitter mit dem Bezugspotential 4 und dessen Kollektor mit dem Emitter des Transistors 2 verbunden ist. An die Basis des Transistors 14 ist zum einen der Emitter eines Transistors 15, dessen Kollektor mit dem Versorgungspotential 1 verbunden ist, und zum anderen der Kollektor eines Transistors 16, dessen Emitter mit dem Bezugspotential 4 verbunden ist, angeschlossen. Die Basis des Transistors 15 ist einerseits über die Reihenschaltung zweier Dioden 17 und 18 in Durchlaßrichtung mit dem Bezugspotential 4 gekoppelt und andererseits über einen Widerstand 20 an ein Hilfspotential 19 angeschlossen. Schließlich ist die Basis des Transistors 16 mit dem Anschluß der Diode 12 verbunden, der dem Bezugspotential 4 abgewandt ist.

Wie die Stromquelle 6 ist auch die Stromquelle 8 -allerdings in unterschiedlicher Weise- von der Versorgungsspannung abhängig. Die Stromquelle 8 enthält in Weiterbildung der Erfindung einen Transistor 21, bei dem zwischen Kollektor und Emitter eine Diode 22 in Durchlaßrichtung geschaltet ist, wobei der Emitter des Transistors 21 an das Bezugspotential 4 und der Kollektor unter Zwischenschaltung eines Widerstandes 23 an das Hilfspotential 19 angeschlossen ist. Mit dem Kollektor des Transistors 21 ist zudem die Basis eines Transistors 24 verbunden, dessen Emitter mit dem Bezugspotential 4 und dessen Kollektor mit dem Emitter des Transistors 7 verschaltet ist. Die Basis des Transistors 21 ist in gleicher Weise wie die Basis des Transistors 16 an dem dem Bezugspotential 4 abgewandten Anschluß der Diode 12 angeschlossen.

Zur Erzeugung des Hilfspotentials 19 ist ein Transistor 26 vorgesehen, an dessen Emitter das Hilfspotential 19 abgreifbar ist. Die Basis des Transistors 26, dessen Kollektor an das Versorgungspotentials 1 angeschlossen ist, ist mit dem ein Biaspotential 25 führenden Kollektor des Transistors 9 verbunden.

Bevorzugt wird die Stromquelle 5 als Bandgap-Stromquelle ausgeführt. Diese besteht beim Ausführungsbeispiel aus einem Transistor 31, dessen Emitter mit dem Bezugspotential 4 und dessen Kollektor unter Zwischenschaltung einer Diode 29 in Durchlaßrichtung mit der Basis eines Transistors 30 verbunden ist. Die Basis des Transistors 30, dessen Kollektor mit der Basis des Transistors 2 verbunden ist, ist zudem über einen Widerstand 28 an das Versorgungspotential 1 angeschlossen. Der Emitter des Transistors 30 ist mit dem Kollektor eines mehrere, beispielsweise zwei miteinander gekoppelte Emitter aufweisenden Transistors 32 verschaltet, wobei die beiden miteinander gekoppelten Emitter des Transistors 32 über einen Widerstand 33 an das Bezugspotential 4 angeschlossen sind. Die Basen der Transistoren 31 und 32 sind dabei mit dem Kollektor des jeweils anderen Transistors verbunden.

Zur Erzeugung eines von der Versorgungsspannung unabhängigen Biaspotentials 25 wird erfindungsgemäß ein von der Differenz des Versorgungspotentials 1 und des gewünschten Biaspotentials 25 abhängiger Strom gebildet, der den an das Versorgungspotential 1 angeschlossenen Widerstand 11 speisen soll. Der Wert I dieses Stroms, der durch den Kollektorstrom des Transistors 9 gegeben ist, ergibt sich aus dem Wert V des Versorgungspotentials 1 und den gewünschten Wert U des Biaspotentials 25 bei einem Widerstandswert R des Widerstands 11 wie folgt:$\text{I = (V-U)/R.}$

Der gewünschte Wert U für das Biaspotential 25 liegt dabei beispielsweise im Bereich um 3 Volt. Die Stromquelle 5 als Bandgap-Stromquelle liefert einen Strom mit positivem Temperaturgang. Dadurch wird zusammen mit der Basis-Emitter-Strecke des Transistors 2 zwischen dem Versorgungspotential 1 und dem Emitter des Transistors 2 eine temperaturunabhängige Bandgap-Spannung von etwa 1,2 Volt gebildet. Die nachfolgenden Transistoren 7 und 9 fügen dem zwei Basis-Emitter-Strecken von etwa 0,9 Volt hinzu, so daß in etwa 3 Volt erreicht werden. Da aber die Transistoren 7 und 9 je nach Versorgungsspannung einen unterschiedlichen Kollektorstrom führen, muß folglich die Wirkung der Versorgungsspannung auf diese Ströme noch eliminiert werden.

Der gewünschte Wert U des Biaspotentials ergibt sich aus dem Wert I₅ der Stromquelle 5, dem Wert R₃ des Widerstands 3, der Thermospannung U_{T}, dem Wert I₆ des von der Stromquelle 6 abgegebenen Stroms, dem Wert I₈ des von der Stromquelle 8 abgegebenen Stroms, dem Wert I_{S} des Transistorsperrstroms sowie den Wert I des als Ausgangsstrom vorgesehenen Kollektorstroms des Transistors 9:${\text{U = I}}_{\text{5}} {\text{R}}_{\text{3}} {\text{+U}}_{\text{T}} \text{ln} \frac{{\text{I}}_{\text{6}} \text{(} {\text{I}}_{\text{8}} \text{+} \text{I} \text{/2)·} \text{I}}{\text{2} {\text{I}}_{\text{S}} {\text{}}^{\text{3}}} \text{.}$

Bei einem konstanten Wert I₆ und einem Wert I₈ = 0 ist der Wert I abhängig von dem Wert V und damit auch von dem Wert U. Wählt man nun${\text{I}}_{\text{6}} {\text{= 2I}}_{\text{K}} {}^{\text{2}} \text{/I}$ und${\text{I}}_{\text{8}} {\text{= I}}_{\text{K}} \text{-I/2,}$ wobei I_{K} ein konstanter Wert ist, so wird${\text{U = I}}_{\text{5}} {\text{R}}_{\text{3}} {\text{+3U}}_{\text{T}} {\text{ln(I}}_{\text{K}} {\text{/I}}_{\text{S}} \text{)}$ und damit unabhängig von dem Wert V.

Die Anwendung einer erfindungsgemäßen Schaltungsanordnung bei einer Logikschaltung, insbesondere einem Speicherelement, ist in Figur 2 dargestellt. Das von der Schaltungsanordnung 34 nach Figur 1 erzeugte Biaspotential 25 wird dabei an die Basis eines Transistors 35 angelegt, dessen Kollektor mit dem Versorgungspotential 1 und dessen Emitter unter Zwischenschaltung eines Widerstandes 36 an das Bezugspotential 4 angeschlossen ist. An dem Emitter des Transistors 35 ist die Basis eines Transistors 37 angeschlossen, dessen Kollektor mit dem Versorgungspotential 1 und dessen Emitter über einen Widerstand 38 mit dem Bezugspotential verbunden ist. An dem Widerstand 38 fällt eine Spannung ab, die gleich der Spannung zwischen Kollektor und Emitter des Transistors 2 aus Figur 1 ist. An den Emitter des Transistors 37 ist die Basis eines Transistors 39 angeschlossen, dessen Emitter unter Zwischenschaltung eines Widerstandes 40 mit dem Bezugspotential 4 gekoppelt ist. Der Kollektor des Transistors 39 ist mit den Emittern zweier Transistoren 41 und 42 verbunden, an deren Basen ein Taktsignal 43 bzw. ein invertiertes Taktsignal $\overline{\text{43}}$ angelegt sind. Der Kollektor des Transistors 41 ist mit den Emittern zweier Transistoren 44 und 45 verbunden, an deren Basen ein Datensignal 46 bzw. ein invertiertes Datensignal $\overline{\text{46}}$ angelegt sind. Der Kollektor des Transistors 42 ist in gleicher Weise mit den Emittern zweier Transistoren 47 und 48 verbunden, wobei die Basis des Transistors 47 mit dem Kollektor des Transistors 45 und die Basis des Transistors 48 mit dem Kollektor des Transistors 44 verschaltet ist. Außerdem sind die Kollektoren der Transistoren 44 und 47 ein invertiertes Ausgangssignal $\overline{\text{49}}$ führend miteinander sowie unter Zwischenschaltung eines Widerstands 50 mit dem Versorgungspotential 1 gekoppelt. Ebenso sind die Kollektoren der Transistoren 45 und 48 ein Ausgangssignal 49 führend miteinander verschaltet und über einen Widerstand 51 an das Versorgungspotential 1 angeschlossen.

Die Anwendung der erfindungsgemäßen Schaltungsanordnung 34 aus Figur 1 bei einer Treiberschaltung ist in Figur 3 dargestellt. Das von der Schaltungsanordnung 34 erzeugte Biaspotential 25 wird dabei an die Basis eines Transistors 52, dessen Kollektor mit dem Versorgungspotential 1 verbunden ist, angelegt. Der Emitter des Transistors 52 ist zum einen über einen Widerstand 53 mit der einen Signaleingang 54 bildenden Basis eines Transistors 55 und zum anderen über einen Widerstand 56 mit der einen invertierenden Signaleingang 57 bildenden Basis eines Transistors 58 verbunden. Die Emitter der Transistoren 55 und 58, deren Kollektoren an das Versorgungspotential 1 angeschlossen sind, sind unter Zwischenschaltung jeweils eines Widerstandes 59 bzw. 60 mit dem Bezugspotential 4 gekoppelt. An die Emitter der Transistoren 55 und 58 ist die Basis jeweils eines Transistors 61 bzw. 62 angeschlossen, deren Emitter miteinander gekoppelt und über einen Widerstand 63 mit dem Bezugspotential 4 verbunden sind. Die Kollektoren der Transistoren 61 und 62 sind ein Ausgangssignal 64 bzw. ein invertierendes Ausgangssignal $\overline{\text{64}}$ führend über jeweils einen Widerstand 65 bzw. 66 an das Versorgungspotential 1 angeschlossen.

Figur 4 zeigt die Anwendung einer erfindungsgemäßen Schaltungsanordnung 34 bei einem linearen Verstärker. Das von der Schaltungsanordnung 34 erzeugte Biaspotential 25 wird dabei der Basis eines Transistors 67 sowie dem Kollektor eines Transistors 68 zugeführt. Die Basis des Transistors 68, dessen Emitter an das Bezugspotential 4 angeschlossen ist, bildet einen Signaleingang 69. Die Basis des Transistors 68 ist darüber hinaus zum Zwecke der Rückkopplung über eine Reihenschaltung zweier Widerstände 70 und 71 mit dem Emitter des kollektorseitig an das Versorgungspotential 1 angeschlossenen Transistors 67 gekoppelt. Der Abgriff zwischen den beiden Widerständen 70 und 71 ist über einen Kondensator 74 gegen das Bezugspotential 4 geführt. Schließlich ist ein Widerstand 72 zwischen den einen Ausgang 73 bildenden Emitter des Transistors 67 und das Bezugspotential 4 geschaltet. Die Verstärkung der Verstärkerschaltung ergibt sich dabei aus dem Verhältnis der über der Laststrecke des Transistors 2 Figur 1 abfallenden Spannung zur Thermospannung.

Sowohl bei dem Ausführungsbeispiel nach Figur 1 als auch bei dem Anwendungsbeispielen der Figuren 2 bis 4 werden ausschließlich npn-Transistoren verwendet, so daß in dem Fall das Versorgungspotential 1 positiv und das Bezugspotential 4 negativ ist. Eine Realisierung mit ausschließlich pnp-Transistoren oder gemischt mit npn- und pnp-Transistoren ist jedoch ebenfalls möglich. Die gezeigten Schaltungen arbeiten in einem Spannungsbereich von 3 Volt bis 6 Volt und weisen dabei mit gleichbleibenden Eigenschaften auf.

## Patentansprüche

1. Schaltungsanordnung zur Erzeugung eines Biaspotentials mit
einem kollektorseitig an ein Versorgungspotential (1) angeschlossenen ersten Transistor (2),
einem zwischen Basis und Kollektor des Transistors (2) geschalteten ersten Widerstand (3),
einer zwischen die Basis des ersten Transistors (2) und ein Bezugspotential (4) geschalteten ersten Stromquelle (5),
einer zwischen den Emitter des ersten Transistors (2) und das Bezugspotential (4) geschalteten zweiten Stromquelle (6),
einem kollektorseitig an das Versorgungspotential (1) und basisseitig an den Emitter des ersten Transistors (2) angeschlossenen zweiten Transistor (7),
einer zwischen den Emitter des zweiten Transistors (7) und das Bezugspotential (4) geschalteten dritten Stromquelle (8),
einem kollektorseitig das Biaspotential führenden dritten Transistor (9),
einem zwischen den Emitter des zweiten Transistors (7) und die Basis des dritten Transistors (9) geschalteten zweiten Widerstand (10),
einem zwischen den Kollektor des dritten Transistors (9) und das Versorgungspotential (1) geschalteten dritten Widerstand (11),
einer zwischen die Basis des dritten Transistors (9) und das Bezugspotential (4) geschalteten ersten Diode (12) in Durchlaßrichtung
und einem zwischen den Emitter des dritten Transistors (9) und das Bezugspotential geschalteten vierten Widerstand (13),
wobei der vierte Widerstand (13) den halben Widerstandswert des zweiten oder dritten Widerstands (10, 11), die untereinander gleich groß sind, aufweist und zweite und dritte Stromquelle einen vom Kollektorstrom des dritten Transistors (9) abhängigen Strom liefern.

2. Schaltungsanordnung nach Anspruch 1,
**dadurch gekennzeichnet,** daß der dritte Transistor (9) einen weiteren Emitter aufweist, der über jeweils einen fünften Widerstand (13') mit dem Bezugspotential (4) verbunden ist und
daß zweiter, dritter, vierter und fünfter Widerstand (10, 11, 13, 13') den gleichen Widerstandswert aufweisen.

3. Schaltungsanordnung nach einem der vorherigen Ansprüche, **dadurch gekennzeichnet,** daß die zweite Stromquelle (6) einen emitterseitig mit dem Bezugspotential (4) und kollektorseitig mit dem Emitter des ersten Transistors (2) verbundenen vierten Transistor (14),
einen kollektorseitig mit dem Versorgungspotential (1) und emitterseitig mit der Basis des vierten Transistors (14) verbundenen fünften Transistor (15),
einen emitterseitig mit dem Bezugspotential (4) und kollektorseitig mit der Basis des vierten Transistors (14) verbundenen sechsten Transistor (16),
zwei seriell zwischen die Basis des fünften Transistors (15) und das Bezugspotential (4) geschaltete zweite Dioden (17, 18) in Durchlaßrichtung und
einen zwischen die Basis des fünften Transistors (15) und ein Hilfspotential (19) geschalteten sechsten Widerstand (20) aufweist und daß die Basis des sechsten Transistors (16) mit dem vom Bezugspotential (4) abgewandten Anschluß der ersten Diode (12) verbunden ist.

4. Schaltungsanordnung nach einem der vorherigen Ansprüche, **dadurch gekennzeichnet,** daß die dritte Stromquelle (8) einen emitterseitig an das Bezugspotential (4) angeschlossenen siebten Transistor (21), eine zwischen Kollektor und Emitter des siebten Transistors (21) geschaltete dritte Diode (22) in Durchlaßrichtung, einen zwischen das Hilfspotential (19) und den Kollektor des siebten Transistors (21) geschalteten siebten Widerstand (23),
einen emitterseitig mit dem Bezugspotential (4) und basisseitig mit dem Kollektor des siebten Transistors (21) verbundenen achten Transistor (24) aufweist und
daß die Basis des siebten Transistors (21) mit dem vom Bezugspotential (4) abgewandten Anschluß der ersten Diode (12) und der Kollektor des achten Transistors (24) mit dem Emitter des zweiten Transistors (7) verbunden ist.

5. Schaltungsanordnung nach einem der vorherigen Ansprüche, **dadurch gekennzeichnet,** daß das Hilfspotential (19) an dem Emitter eines neunten Transistors (26) abgreifbar ist, dessen Kollektor mit dem Versorgungspotential (1) und dessen Basis mit dem Kollektor des dritten Transistors (9) verbunden ist.

6. Schaltungsanordnung nach einem der vorherigen Ansprüche, **dadurch gekennzeichnet,** daß die erste Stromquelle (5) durch eine Bandgap-Stromquelle gegeben ist.

7. Schaltunganordnung nach einem der vorherigen Ansprüche, **dadurch gekennzeichnet,** daß ein Widerstand (27) Wert wie der zweite oder dritte Widerstand (10, 11) hat, zwischen die erste Diode (12) und die Basis des dritten Transistors (9) geschaltet ist.

## Claims

1. Circuit arrangement for generating a bias potential, having
a first transistor (2), which is connected to a supply potential (1) on the collector side,
a first resistor (3), which is connected between the base and the collector of the transistor (2),
a first current source (5), which is connected between the base of the first transistor (2) and a reference potential (4),
a second current source (6), which is connected between the emitter of the first transistor (2) and the reference potential (4),
a second transistor (7), which is connected to the supply potential (1) on the collector side and to the emitter of the first transistor (2) on the base side,
a third current source (8), which is connected between the emitter of the second transistor (7) and the reference potential (4),
a third transistor (9), which carries the bias potential on the collector side,
a second resistor (10), which is connected between the emitter of the second transistor (7) and the base of the third transistor (9),
a third resistor (11), which is connected between the collector of the third transistor (9) and the supply potential (1),
a first, forward-biased diode (12), which is connected between the base of the third transistor (9) and the reference potential (4),
and a fourth resistor (13), which is connected between the emitter of the third transistor (9) and the reference potential, the fourth resistor (13) having half the resistance of the second or third resistor (10, 11), which have mutually identical resistances,
and the second and third current sources supplying a current which is dependent on the collector current of the third transistor (9).

2. Circuit arrangement according to Claim 1,
characterized in that
the third transistor (9) has a further emitter connected to the reference potential (4) via a respective fifth resistor (13'), and
in that the second, third, fourth and fifth resistors (10, 11, 13, 13') have the same resistance.

3. Circuit arrangement according to one of the preceding claims,
characterized in that the second current source (6) has a fourth transistor (14), which is connected to the reference potential (4) on the emitter side and to the emitter of the first transistor (2) on the collector side,
a fifth transistor (15), which is connected to the supply potential (1) on the collector side and to the base of the fourth transistor (14) on the emitter side, a sixth transistor (16), which is connected to the reference potential (4) on the emitter side and to the base of the fourth transistor (14) on the collector side,
two second, forward-biased diodes (17, 18), which are serially connected between the base of the fifth transistor (15) and the reference potential (4), and
a sixth resistor (20), which is connected between the base of the fifth transistor (15) and an auxiliary potential (19),
and in that the base of the sixth transistor (16) is connected to that terminal of the first diode (12) which is remote from the reference potential (4).

4. Circuit arrangement according to one of the preceding claims,
characterized in that the third current source (8) has a seventh transistor (21); which is connected to the reference potential (4) on the emitter side,
a third, forward-biased diode (22) which is connected between the collector and the emitter of the seventh transistor (21),
a seventh resistor (23), which is connected between the auxiliary potential (19) and the collector of the seventh transistor (21),
an eighth transistor (24), which is connected to the reference potential (4) on the emitter side and to the collector of the seventh transistor (21) on the base side, and
in that the base of the seventh transistor (21) is connected to that terminal of the first diode (12) which is remote from the reference potential (4), and the collector of the eighth transistor (24) is connected to the emitter of the second transistor (7).

5. Circuit arrangement according to one of the preceding claims,
characterized in that the auxiliary potential (19) can be picked off at the emitter of a ninth transistor (26), whose collector is connected to the supply potential (1) and whose base is connected to the collector of the third transistor (9).

6. Circuit arrangement according to one of the preceding claims,
characterized in that the first current source (5) is provided by a bandgap current source.

7. Circuit arrangement according to one of the preceding claims,
characterized in that a resistor (27) has a resistance like that of the second or third resistor (10, 11) and is connected between the first diode (12) and the base of the third transistor (9).

## Revendications

1. Circuit pour générer une tension de polarisation, comprenant un premier transistor (2) relié, sur le côté du collecteur, à un potentiel d'alimentation (1),
une première résistance (3) branchée entre la base et le collecteur du transistor (2),
une première source de courant (5) branchée entre la base du premier transistor (2) et un potentiel de référence (4),
une deuxième source de courant (6) branchée entre l'émetteur du premier transistor (2) et le potentiel de référence (4),
un deuxième transistor (7) relié, sur le côté du collecteur, au potentiel d'alimentation (1) et, sur le côté de la base, à l'émetteur du premier transistor (2),
une troisième source de courant (8) branchée entre l'émetteur du deuxième transistor (7) et le potentiel de référence (4),
un troisième transistor (9) se trouvant sous la tension de polarisation sur le côté du collecteur,
une deuxième résistance (10) branchée entre l'émetteur du deuxième transistor (7) et la base du troisième transistor (9),
une troisième résistance (11) branchée entre le collecteur du troisième transistor (9) et le potentiel d'alimentation (1),
une première diode (12) branchée dans le sens de conduction entre la base du troisième transistor (9) et le potentiel de référence (4),
et une quatrième résistance (13) branchée entre l'émetteur du troisième transistor (9) et le potentiel de référence,
la quatrième résistance (13) ayant la moitié de la valeur de résistance de la deuxième ou troisième résistance (10, 11), qui sont équivalentes, et les deuxième et troisième sources de courant livrant un courant qui dépend du courant de collecteur du troisième transistor (9).

2. Circuit selon la revendication 1, caractérisé en ce que le troisième transistor (9) est pourvu d'un second émetteur qui est relié, par le biais à chaque fois d'une cinquième résistance (13'), au potentiel de référence (4), et en ce que la deuxième, la troisième, la quatrième et la cinquième résistances (10, 11, 13, 13') ont la même valeur de résistance.

3. Circuit selon l'une des revendications précédentes, caractérisé en ce que la deuxième source de courant (6) comprend
un quatrième transistor (14) relié, sur le côté de l'émetteur, au potentiel de référence (4) et, sur le côté du collecteur, à l'émetteur du premier transistor (2),
un cinquième transistor (15) relié, sur le côté du collecteur, au potentiel d'alimentation (1) et, sur le côté de l'émetteur, à la base du quatrième transistor (14),
un sixième transistor (16) relié, sur le côté de l'émetteur, au potentiel de référence (4) et, sur le côté du collecteur, à la base du quatrième transistor (14),
deux secondes diodes (17, 18) branchées en série dans le sens de conduction entre la base du cinquième transistor (15) et le potentiel de référence (4), et
une sixième résistance (20) branchée entre la base du cinquième transistor (15) et un potentiel auxiliaire (19),
et en ce que la base du sixième transistor (16) est reliée à la borne de la première diode (12) éloignée du potentiel de référence (4).

4. Circuit selon l'une des revendications précédentes, caractérisé en ce que la troisième source de courant (8) comprend
un septième transistor (21) relié, sur le côté de l'émetteur, au potentiel de référence (4),
une troisième diode (22) branchée dans le sens de conduction entre le collecteur et l'émetteur du septième transistor (21),
une septième résistance (23) branchée entre le potentiel auxiliaire (19) et le collecteur du septième transistor (21),
un huitième transistor (24) relié, sur le côté de l'émetteur, au potentiel de référence (4) et, sur le côté de la base, au collecteur du septième transistor (21),
et en ce que la base du septième transistor (21) est reliée à la borne de la première diode (12) éloignée du potentiel de référence (4) et le collecteur du huitième transistor (24) est relié à l'émetteur du deuxième transistor (7).

5. Circuit selon l'une des revendications précédentes, caractérisé en ce que le potentiel auxiliaire (19) peut être prélevé au niveau de l'émetteur d'un neuvième transistor (26) dont le collecteur est relié au potentiel d'alimentation (1) et dont la base est reliée au collecteur du troisième transistor (9).

6. Circuit selon l'une des revendications précédentes, caractérisé en ce que la première source de courant (5) est fournie par une source de courant à barrière de potentiel.

7. Circuit selon l'une des revendications précédentes, caractérisé en ce qu'une résistance (27) ayant la même valeur que la deuxième ou la troisième résistance (10, 11) est branchée entre la première diode (12) et la base du troisième transistor (9).
